# EUROPÄISCHE PATENTSCHRIFT

(11) **EP 1 749 179 B1**
(45) Veröffentlichungstag und Bekanntmachung des Hinweises auf die Patenterteilung: **23.07.2008**
(21) Anmeldenummer: 05747524.6
(22) Anmeldetag: 28.04.2005
(51) Int. Cl.: F41A 9/79

(54) **GURTKASTEN FÜR EINE LAFETTIERTE GRANATMASCHINENWAFFE**
MAGAZINE FOR AN AUTOMATIC WEAPON WITH A SHELL AND A CARRIAGE
CHARGEUR POUR ARME DE LANCEMENT D'OBUS A AFFUT

(30) Priorität: 15.05.2004 DE 102004024302
(43) Veröffentlichungstag der Anmeldung: 07.02.2007
(73) Patentinhaber: Krauss-Maffei Wegmann GmbH & Co. KG, 80997 München (DE)
(72) Erfinder: BECKER, Wolfgang, 34246 Vellmar (DE)
(74) Vertreter: Feder, Wolf-Dietrich
(86) Internationale Anmeldenummer: PCT/DE2005/000787
(87) Internationale Veröffentlichungsnummer: WO 2005/111527

(56) Entgegenhaltungen:
- FR-A- 1 453 083
- US-A- 2 252 227
- US-A- 3 985 060
- US-A- 4 213 376
- US-A- 5 782 157

## Beschreibung

Die Erfindung betrifft einen Gurtkasten für eine Maschinenwaffe mit den Merkmalen aus dem Oberbegriff des Patentanspruchs 1.

Derartige Gurtkästen sind an sich bekannt. Sie sind meistens als offener Kasten ausgebildet, der einseitig neben der Waffe angeordnet ist. Hieraus ergibt sich eine ungünstige Gewichtsverteilung und ein großer Rotationsdurchmesser der schwenkbaren Waffe. Weiterhin ist die Munition nicht gegen Witterungseinflüsse geschützt, und durch Peitschen des Gurtes können Geschosse beschädigt werden.

Ein Gurtkasten mit den Merkmalen aus dem Oberbegriff des Patentanspruchs 1 ist in US-A-2 252 227 beschrieben. Dieser Gurtkasten ist zwar für eine Maschinenwaffe, aber nicht für eine lafettierte Granatmaschinenwaffe gedacht. Bei den ein erheblich höheres Gewicht aufweisenden Granaten liegen andere Bedingungn bezüglich der Führung des Gurtes im Kasten vor. Der bekannte Gurtkasten ist zwar symmetrisch zu beiden Seiten des Waffenlaufes angeordnet und besteht somit aus zwei Teilkästen, die sich zu beiden Seiten der Waffe befinden und durch einen Übergangskanal miteinander verbunden sind, aber in beiden Teilkästen ist der Gurt meanderförmig gefaltet eingelegt. Besondere Führungsmittel für das Gurtende sind nicht geoffenbart.

Der Erfindung liegt die Aufgabe zugrunde, einen Gurtkasten mit den Merkmalen aus dem Oberbegriff des Patentanspruchs 1 so auszubilden, dass eine möglichst gleichmäßige Gewichtsverteilung und ein geringer Rotationsdurchmesser erreicht werden. Weiterhin sollte es möglich sein, den Gurt so zu führen, dass ein Peitschen des Gurtes verhindert wird.

Die Lösung dieser Aufgabe geschieht erfindungsgemäß mit den Merkmalen aus dem kennzeichnenden Teil des Patentanspruchs 1. Vorteilhafte Weiterbildungen des erfindungsgemäßen Gurtkastens sind in den abhängigen Ansprüchen beschrieben.

Ein Grundgedanke der Erfindung besteht darin, den Gurtkasten so auszubilden, dass die Munition weitgehend gleichmäßig auf die beiden Seiten der Waffe verteilt ist. Dies wird dadurch erreicht, dass der Kasten aus zwei geschlossenen Teilkästen aufgebaut ist, die durch einen ebenfalls geschlossenen Übergangskanal miteinander verbunden sind. Der Gesamtkasten wird unterhalb der Waffe derart angebracht, dass die beiden Teilkästen zu beiden Seiten der Waffe angeordnet sind. Durch diese Anordnung benötigt der Kasten nur wenig seitlichen Bauraum neben der Waffe und ermöglicht eine Minimierung der Rotationskontur. Da der Kasten bis auf eine Entnahmeöffnung geschlossen ist, ist ein guter Schutz gegen Witterungseinflüsse gegeben. Bei einer besonders vorteilhaften Ausführungsform verhindern besondere Führungen innerhalb des Kastens, wie ein Leitblech, eine Trennleiste und eine Führungsklaue sowie eine zur Dämpfung abgepolsterte Gleitfolie eine Beschädigung der einzelnen Granaten beim Abziehen des Gurtes. Weiterhin kann der erfindungsgemäße Gurtkasten so ausgebildet und unterhalb der Waffe angeordnet sein, dass unter der Waffe angeordnete Zieloptiken nicht gestört werden.

Die Befestigung des Gurtkastens ist einfach durch Einhängen und Abstecken möglich.

Im folgenden wird anhand der beigefügten Zeichnungen ein Ausführungsbeispiel für einen Gurtkasten nach der Erfindung näher erläutert.

In den Zeichnungen zeigen:
- Fig. 1: in einer perspektivischen Ansicht eine lafettierte Granatmaschinenwaffe mit einem unterhalb der Waffe angeordneten geschlossenen Gurtkasten;
- Fig. 2.: eine Frontansicht des Gurtkastens nach Fig. 1 im geöffneten, vollbeladenen Zustand;
- Fig. 3: den Gurtkasten in einer Darstellung nach Fig. 2 im geöffneten, teilweise entleerten Zustand;
- Fig. 4: in einer Darstellung analog Fig. 2 den Gurtkasten im geöffneten, vollständig entleerten Zustand;
- Fig. 5: in gegenüber Fig. 4 vergrößerter Darstellung eine Teilaufsicht auf den Gurtkasten aus der Richtung V in Fig. 4;
- Fig. 6: in einer Darstellung analog Fig. 2 den Gurtkasten im geöffneten und vollbeladenen Zustand herausgezogener und fixierter erster Granate;
- Fig. 7: in perspektivischer vergrößerter Darstellung den Gurtkasten im Bereich der Entnahmeöffnung.

Fig. 1 zeigt eine auf einer Grundplatte 11 angeordnete, auf einer Lafette 1.1 montierte Granatmaschinenwaffe 1. Im Bereich vor und unterhalb der Waffe ist an der Lafette ein Gurtkasten 2 angeordnet. Der Gurtkasten 2 besteht aus zwei Teilkästen 2.1 und 2.2, die über einen Übergangskanal 2.3 miteinander verbunden sind. Der Kasten ist an der Vorderseite der Lafette 1.1 derart angeordnet, dass die Teilkästen 2.1 und 2.2 zu beiden Seiten der Waffe 1 liegen.

Der Kasten 2 ist als geschlossener Kasten ausgebildet mit einem die beiden Teilkästen 2.1 und 2.2 sowie den Übergangskanal 2.3 abdeckenden gemeinsamen abnehmbaren Deckel 2.4.

Im Bereich der im montierten Zustand nach Fig. 1 unteren Seitenwand des Übergangskanal 2.3 besitzt der Kasten 2 zwischen den beiden Teilkästen 2.1 und 2.2 eine Aussparung 9. Der Kasten 2 ist derart an der Lafette 1.1 montiert, dass der Übergangskanal 2.3 unterhalb des Waffenrohres liegt und die Aussparung 9 den Durchtritt des Sichtstrahls für eine unterhalb der Waffe angeordnete Zieloptik 10 freigibt.

Im folgenden werden anhand der Fig. 2 bis 7 der Gurtkasten 2 und seine Funktionsweise näher erläutert.

Wie aus den Zeichnungen zu erkennen, ist der Innenraum des ersten Teilkastens 2.1 durch den Übergangskanal 2.3 mit dem Innenraum des zweiten Teilkastens 2.2 verbunden. Der die Granaten tragende Gurt ist so in den Kasten 2 eingelegt, dass bei vollbeladenem Kasten ein vorderer Abschnitt 3.1 des Gurtes in dem an der Gurtzuführungsseite der Waffe 1 angeordneten ersten Teilkasten 2.1 liegt. Dieser erste Teilkasten 2.1 ist an seiner der Waffe 1 zugewandten Seite mit einer Entnahmeöffnung 2.11 versehen, durch die der Gurt abgezogen und der Waffe zugeführt werden kann. Ein zweiter Abschnitt 3.2 des Gurtes befindet sich im zweiten Teilkasten 2.2 und ein mittlerer Abschnitt 3.3 des Gurtes, der den ersten Abschnitt 3.1 mit dem zweiten Abschnitt 3.2 verbindet, ist durch den Übergangskanal 2.3 vom zweiten Teilkasten 2.2 zum ersten Teilkasten 2.1 geführt. Der erste Abschnitt 3.1 des Gurtes ist im ersten Teilkasten 2.1 mäanderförmig angeordnet. Um hier ein Peitschen des Gurtes bei der Entnahme des ersten Abschnitts 3.1 zu verhindern, ist an der der Entnahmeöffnung 2.1 gegenüberliegenden Seitenwand 2.12 des ersten Teilkastens ein die Gurtschlaufen im ersten Teilkasten 2.1 an einer Seite abstützendes und führendes Leitblech 4 angeordnet, das sich vom unteren Teil des ersten Teilkastens 2.1 aufwärts bis zur Entnahmeöffnung 2.11 erstreckt und das um eine im Bereich der Entnahmeöffnung angeordnete Schwenkachse 4.1 in den Innenraum des ersten Teilkastens 2.1 einschwenkbar ist. Bei der Entleerung des ersten Teilkastens 2.1 durch Abziehen des ersten Gurtabschnitts 3.1 wird das Leitblech 4 automatisch durch die Wirkung eines Federelements nach innen geführt, so dass es laufend die restlichen am Gurt befestigten Granaten 3.4 unterstützt, bis es in eine in Fig. 3 dargestellte Endstellung gelangt, in der es arretiert wird. Fig. 3 zeigt den Gurtkasten in dem Zustand, in dem die Gurtschlaufen des ersten Abschnitts 3.1 aus dem ersten Teilkasten 2.1 abgezogen sind und der mittlere Abschnitt 3.3 des Gurtes durch den ersten Teilkasten 2.1 hindurch unmittelbar zur Entnahmeöffnung 2.11 geführt ist, wobei die Granaten mit ihren Außenseiten am eingeschwenkten Leitblech 4 anliegen.

Es ist weiterhin zur Führung der Granaten 3.4 und des Gurtes im ersten Teilkasten 2.1 an der Seitenwand 2.13 unterhalb der Entnahmeöffnung 2.11 eine um eine an dieser Seitenwand angeordnete Schwenkachse 5.1 an die Seitenwand anschwenkbare Trennleiste 5 angeordnet, die bei vollbeladenem ersten Teilkasten 2.1 die letzte Gurtschlaufe des mäanderförmig eingelegten Gurtabschnitts 3.1 von dem aus dem Übergangskanal 2.3 einlaufenden Gurtabschnitt 3.3 trennt. Dadurch wird verhindert, dass Granaten direkt aufeinander liegen. Beim Entleeren des ersten Teilkastens 2.1 schwenkt die Trennleiste 5 automatisch in die in Fig. 3 dargestellte Stellung an der Seitenwand 2.13 und wird dadurch zu einer Führung, wenn die Trennfunktion nicht mehr benötigt wird.

Im zweiten Teilkasten 2.2 ist der zweite Abschnitt 3.2 des Gurtes spiralförmig angeordnet und das Gurtende wird von einer Führungsklaue 6 umfasst, die um eine Schwenkachse 6.1 in Abziehrichtung des Gurtes schwenkbar angeordnet ist. Diese Führungsklaue 6 unterstützt den zweiten Gurtabschnitt beim Abrollen aus der spiralförmigen Anordnung und verhindert Störungen.

Wie insbesondere aus Fig. 4 zu erkennen, sind die Seitenwände beider Teilkästen 2.1 und 2.2 und des Übergangskanal 2.3 mit nach innen ragenden, in Abziehrichtung des Gurtes verlaufenden Distanzsicken 7 zur Führung der Granaten 3.4 versehen.

Damit die im Kasten 2 in Richtung senkrecht zu Boden 2.5 und Deckel 2.4 angeordneten Granaten an ihren Enden gut geführt sind und nicht beschädigt werden, ist der Boden 2.5 beider Teilkästen 2.1 und 2.2 sowie des Übergangskanals 2.3 und ggf. der Deckel 2.4 an seiner Innenseite mit einer abgepolsterten Gleitfolie ausgekleidet.

Damit im teilweise entladenen Zustand des Kastens bei Entnahme des Gurtes aus der Waffe 1 der Gurt nicht in den Kasten zurückfällt und damit sein Zuführungsende nicht mehr erreichbar ist, kann der Gurt hinter der jeweils ersten, am Zuführungsende gelegenen Granate 3.41 in eine in Fig. 5 bis 7 dargestellte Ausnehmung 8 in der oberen Seitenwand des ersten Teilkastens 2.1 am Rand der Entnahmeöffnung 2.11 eingehängt werden. Wie Fig. 6 und 7 zu entnehmen, ist das Gurtende dann an der Entnahmeöffnung 2.11 fixiert und kann nicht in den Kasten zurückfallen.

Im Zuge der Zuführung des Gurtes zur Waffe 1 wird dieser, ausgehend von dem volbeladenen Zustand gemäß Fig. 2 und 6, fortlaufend aus dem Kasten 2 herausgezogen und zwar zunächst der im Teilkasten 2.1 mäanderförmig angeordnete erste Abschnitt 3.1 des Gurtes, bis der in Fig. 3 dargestellte Zustand erreicht ist. Sodann wird durch den Übergangskanal 2.3 der mittlere Abschnitt 3.3 und der zweite Abschnitt 2.2 des Gurtes aus dem zweiten Teilkasten 2.2 herausgezogen, bis, wie in Fig. 4 dargestellt, der Gurtkasten vollständig entleert ist. Die Beladung des Kastens 2 mit einem neuen Gurt wird dann bei abgenommenem Deckel 2.4 vorgenommen.

## Patentansprüche

1. Gurtkasten für eine Maschinenwaffe, der aus zwei geschlossenen Teilkästen (2.1, 2.2) besteht, die über ein geschlossenes Zwischenteil (2.3) miteinander verbunden sind, wobei die Teilkästen zu beiden Seiten der Waffe liegen und der Gurt so in den Kasten eingelegt ist, dass bei vollbeladenern Kasten ein vorderer Abschnitt (3.1) des Gurtes mäanderförmig in dem an der Gurtzuführungsseite der Waffe angeordneten ersten Teilkasten (2.1) liegt, der mit einer in seinem oberen Teil angeordneten, der Waffe zugewandten Entnahmeöffnung versehen ist, während ein hinterer Abschnitt (3.2) des Gurtes in dem an der entgegengesetzten Seite der Waffe angeordneten zweiten Teilkasten (2.2) liegt und ein mittlerer Abschnitt (3.3) des Gurtes durch das als Übergangskanal (2.3) ausgebildete Zwischenteil vom zweiten Teilkasten (2.2) in den ersten Teilkasten (2.1) geführt ist, **dadurch gekennzeichnet, dass** der Gurtkasten für den Granatengart einer lafettierten Granatmaschinenwaffe ausgelest ist und daß Mittel zur Anordnung des Kastens (2) an der Vorderseite der Lafette (1.1) einer lafettierten Granatmaschinenwaffe vorgesehen sind und daß der Gurt im zweiten Teilkasten (2.2) spiralförmig angeordnet ist und im zweiten Teilkasten (2.2) eine das Gurtende umfassende, in Abziehrichtung des Gurtes schwenkbare Führungsklaue (6) angeordnet ist.

2. Gurtkasten nach Anspruch 1, **dadurch gekennzeichnet, dass** an der der Entnahmeöffnung (2.11) gegenüberliegenden Seitenwand (2.12) des ersten Teilkastens ein die Gurtschlaufen im ersten Teilkasten (2.1) an einer Seite abstützendes und führendes, vom unteren Teil des ersten Teilkastens bis zur Entnahmeöffnung (2.11) geführtes Leitblech (4) angeordnet ist, das um eine im Bereich der Entnahmeöffnung angeordnete Schwenkachse (4.1) in den Innenraum des ersten Teilkastens (2.1) einschwenkbar ist bis in eine Endstellung, in der der aus dem Übergangskanal austretende Gurtabschnitt (3.3) am Leitblech (4) entlang direkt zur Entnahmeöffnung (2.11) geführt wird.

3. Gurtkasten nach Anspruch 2, **dadurch gekennzeichnet, dass** das Leitblech (4) bei Entleerung des ersten Teilkastens (2.1) automatisch nach innen geführt und in der Endstellung arretiert wird.

4. Gurtkasten nach Anspruch 2 oder 3, **dadurch gekennzeichnet, dass** im ersten Teilkasten (2.1) an der Seitenwand (2.13) unterhalb der Entnahmeöffnung (2.11) eine an die Seitenwand anschwenkbare Trennleiste (5) angeordnet ist, die bei vollbeladenem ersten Teilkasten (2.1) die letzte Gurtschlaufe des mäanderformig eingelegten Gurtabschnitts (3.1) von dem aus dem Übergangskanal (2.3) einlaufenden Gurtabschnitt (3.3) trennt und in der Endstellung des Leitblechs (4) an der Seitenwand (2.13) unterhalb der Entnahmeöffnung (2.11) eine Gurtführung bildend anliegt.

5. Gurtkasten nach einem der Ansprüche 1 bis 4, **dadurch gekennzeichnet, dass** die Seitenwände beider Teilkästen (2.1, 2.2) und des Übergangskanals (2.3) mit nach innen ragenden, in Abziehrichtung des Gurtes verlaufenden Distanzsicken (7) zur Führung der Granaten versehen sind.

6. Gurtkasten nach einem der Ansprüche 1 bis 5, **dadurch gekennzeichent, dass** der Kasten (2) an seiner im an der Lafette (1.1) angeordneten Zustand vorderen Seite mit mindestens einem abnehmbaren Deckel (2.4) verschlossen ist.

7. Gurtkasten nach Anspruch 6, **dadurch gekennzeichnet, dass** der abnehmbare Deckel (2.4) aus einem den ersten und zweiten Teilkasten (2.1, 2.2) und den Übergangskanal (2.3) abdeckenden Stück besteht.

8. Gurtkasten nach einem der Ansprüche 1 bis 7, **dadurch gekennzeichnet, dass** der erste und zweite Teilkasten (2.1, 2.2) sowie der Übergangskanal (2.3) so dimensioniert sind, dass bei vollbeladenem Kasten (2) die Granaten (3.4) im wesentlichen gleichmäßig auf die beiden Seiten der Waffe verteilt sind.

9. Gurtkasten nach Anspruch 6 und ggf. einem der Ansprüche 7 oder 8, **dadurch gekennzeichnet, dass** der Boden beider Teilkästen (2.1, 2.2) und des Übergangskanals (2.3) und/oder der Deckel (2.4) mit einer abgepolsterten Gleitfolie (2.5) ausgekleidet ist.

10. Gurtkasten nach einem der Ansprüche 1 bis 9, **dadurch gekennzeichnet, dass** am Rand der Entnahmeöffnung (2.11) in der oberen Seitenwand des ersten Teilkastens (2.1) eine Aussparung (8) zum Einhängen des Gurtes hinter der jeweils ersten Granate (3.41) im Gurt angeordnet ist.

11. Granatmaschinenwaffe mit einem Gurtkasten nach einem der Ansprüche 1 bis 10, **dadurch gekennzeichnet, dass** der Kasten (2) im Bereich des Übergangskanal (2.3) an der im montierten Zustand unteren Seitenwand zwischen dem ersten und zweiten Teilkasten (2.1, 2.2) eine Aussparung (9) aufweist und derart an der Lafette (1.1) montierbar ist, dass der Übergangskanal (2.3) unterhalb des Waffenrohrs liegt und die Aussparung (9) den Durchtritt des Sichtstrahls für eine unterhalb der Waffe angeordnete Zieloptik (10) freigibt.

## Claims

1. Belt box for an automatic weapon, which box is composed of two closed box portions (2.1, 2.2) connected to each other via a closed intermediate part (2.3), the box portions lying on both sides of the weapon and the belt being inserted in the box in such a way that, when the box is fully loaded, a front section (3.1) of the belt lies in a meander-shaped manner in the first box portion (2.1), which is arranged on the belt supply side of the weapon and is provided with a removal opening arranged in its upper part and facing the weapon, whereas a rear section (3.2) of the belt lies in the second box portion (2.2), which is arranged on the opposite side of the weapon, and a middle section (3.3) of the belt is guided through the intermediate part, designed as a transfer channel (2.3), from the second box portion (2.2) into the first box portion (2.1), **characterised in that** the belt box is designed for the shell belt of an automatic shell-firing weapon mounted on a gun carriage, and **in that** means are provided for arranging the box (2) on the front side of the gun carriage (1.1) of an automatic shell-firing weapon mounted on a gun carriage, and **in that** the belt is arranged in the second box portion (2.2) in a spiral-shaped manner and a guide claw (6), which embraces the end of the belt and is pivotable in the direction of withdrawal of the belt, is arranged in the second box portion (2.2).

2. Belt box according to Claim 1, **characterised in that** a guide plate (4), which supports and guides one side of the belt loops in the first box portion (2.1) and extends from the lower part of the first box portion to the removal opening (2.11), is arranged on the side wall (2.12) of the first box portion opposite the removal opening (2.11), the guide plate (4) being pivotable into the interior space of the first box portion (2.1) about a pivot axis (4.1) arranged in the area of the removal opening until it reaches an end position, in which the belt section (3.3) coming out of the transfer channel is guided along the guide plate (4) directly to the removal opening (2.11).

3. Belt box according to Claim 2, **characterised in that** the guide plate (4) is automatically guided inwardly and arrested in the end position on emptying of the first box portion (2.1).

4. Belt box according to Claim 2 or 3, **characterised in that** on the side wall (2.13) below the removal opening (2.11) in the first box portion (2.1) there is arranged a separating bar (5) which is pivotable onto the side wall, which bar, when the first box portion (2.1) is fully loaded, separates the last belt loop of the belt section (3.1) inserted in a meander-shaped manner from the belt section (3.3) entering from the transfer channel (2.3), and, in the end position of the guide plate (4), rests against the side wall (2.13) below the removal opening (2.11) and forms a belt guide.

5. Belt box according to one of Claims 1 to 4, **characterised in that,** for the purpose of guiding the shells, the side walls of both box portions (2.1, 2.2) and of the transfer channel (2.3) are provided with spacer beads (7) which project inwardly and extend in the direction of withdrawal of the belt.

6. Belt box according to one of Claims 1 to 5, **characterised in that** the box (2) is closed with at least one removable cover (2.4) on its side which is at the front when the box is arranged on the gun carriage (1.1).

7. Belt box according to Claim 6, **characterised in that** the removable cover (2.4) is composed of a piece which covers the first and second box portion (2.1, 2.2) and the transfer channel (2.3).

8. Belt box according to one of Claims 1 to 7, **characterised in that** the first and second box portion (2.1, 2.2) as well as the transfer channel (2.3) are dimensioned in such a way that, when the box (2) is fully loaded, the shells (3.4) are substantially evenly distributed on both sides of the weapon.

9. Belt box according to Claim 6 and optionally one of Claims 7 and 8, **characterised in that** the bottom of both box portions (2.1, 2.2) and of the transfer channel (2.3) and/or the cover (2.4) are lined with a cushioned sliding film (2.5).

10. Belt box according to one of Claims 1 to 9, **characterised in that** in the upper side wall of the first box portion (2.1) on the edge of the removal opening (2.11) there is arranged a cutout (8) for suspending the belt behind the respectively first shell (3.41) in the belt.

11. Automatic shell-firing weapon having a belt box according to one of Claims 1 to 10, **characterised in that** the box (2) has a recess (9) in the area of the - in the mounted condition - bottom side wall of the transfer channel (2.3) between the first and second box portion (2.1, 2.2), and can be mounted on the gun carriage (1.1) in such a way that the transfer channel (2.3) lies below the weapon tube, and the recess (9) enables clear passage of the sighting beam for aiming optics (10) arranged below the weapon.

## Revendications

1. Chargeur pour une arme automatique, qui comprend deux caissons partiels (2.1, 2.2) fermés, qui sont reliés entre eux par une partie intermédiaire (2.3) fermée, les caissons partiels étant disposés des deux côtés de l'arme et la bande chargeur étant insérée dans le caisson de telle sorte que, lorsque le caisson est complètement chargé, une partie (3.1) avant de la bande chargeur est disposée en forme de méandre dans le premier caisson partiel (2.1) disposé sur le côté alimentation de la bande chargeur de l'arme, lequel caisson est doté d'une ouverture de prélèvement disposée dans sa partie supérieure et tournée vers l'arme, alors qu'une partie arrière (3.2) de la bande chargeur est disposée dans le second caisson (2.2) disposé sur le côté opposé de l'arme et une partie (3.3) centrale de la bande chargeur est guidée par la partie intermédiaire réalisée sous forme de canal de transition (2.3) depuis le second caisson partiel (2.2) dans le premier caisson partiel (2.1), **caractérisé en ce que** le caisson partiel est conçu pour la bande chargeur d'obus d'une arme de lancement d'obus à affût et **en ce que** des moyens sont prévus pour l'agencement de caisson (2) sur le côté avant de l'affût (1.1) d'une arme de lancement d'obus à affût et **en ce que** la bande chargeur est disposée en forme de spirale dans le second caisson partiel (2.2) et une griffe de guidage (6) comprenant l'extrémité de la bande chargeur et pouvant basculer dans le sens d'enlèvement de la bande chargeur est disposée dans le second caisson partiel (2.2).

2. Chargeur selon la revendication 1, **caractérisé en ce que** sur la paroi latérale (2.12), opposée à l'ouverture de prélèvement (2.11), du premier caisson partiel est disposée une chicane (4) soutenant et guidant les boucles de bande chargeur dans le premier caisson partiel (2.1) sur un côté et guidée depuis la partie inférieure du premier caisson partiel jusqu'à l'ouverture de prélèvement (2.11), laquelle chicane peut être basculée vers l'intérieur autour d'un axe de basculement (4.1) disposé dans la zone de l'ouverture de prélèvement dans l'espace intérieur du premier caisson partiel (2.1) jusque dans une position extrême, dans laquelle la partie de bande chargeur (3.3) sortant du canal de transition est guidée le long de la chicane (4) directement vers l'ouverture de prélèvement (2.11).

3. Chargeur selon la revendication 2, **caractérisé en ce que** la chicane (4) est guidée automatiquement vers l'intérieur lors du vidage du premier caisson partiel (2.1) et est bloquée dans la position extrême.

4. Chargeur selon la revendication 2 ou 3, **caractérisé en ce que** dans le premier caisson partiel (2.1) sur la paroi latérale (2.13) au-dessous de l'ouverture de prélèvement (2.11) est disposée une baguette de séparation (5) pouvant basculer sur la paroi latérale, laquelle baguette sépare la dernière boucle de la partie de bande chargeur (3.1) introduite en forme de méandre de la partie de bande chargeur (3.3) arrivant du canal de transition (2.3) lorsque le premier caisson partiel (2.1) est complètement chargé et s'applique sur la paroi latérale (2.13) au-dessous de l'ouverture de prélèvement (2.11) en formant un guide de bande chargeur lorsque la chicane (4) est dans la position extrême.

5. Chargeur selon l'une quelconque des revendications 1 à 4, **caractérisé en ce que** les parois latérales des deux caissons partiels (2.1, 2.2) et du canal de transition (2.3) sont dotées de moulures d'espacement (7) dépassant vers l'intérieur et agencées dans le sens d'extraction de la bande chargeur pour le guidage des obus.

6. Chargeur selon l'une quelconque des revendications 1 à 5, **caractérisé en ce que** le caisson (2) est fermé sur son côté avant dans l'état disposé sur l'affût (1.1) avec au moins un couvercle (2.4) amovible.

7. Chargeur selon la revendication 6, **caractérisé en ce que** le couvercle (2.4) amovible comprend une pièce couvrant le premier et le second caisson partiel (2.1, 2.2) et le canal de transition (2.3).

8. Chargeur selon l'une quelconque des revendications 1 à 7, **caractérisé en ce que** le premier et second caissons partiels (2.1, 2.2) et le canal de transition (2.3) sont dimensionnés de telle sorte que, lorsque le caisson (2) est complètement chargé, les obus (3.4) sont répartis essentiellement uniformément sur les deux côtés de l'arme.

9. Chargeur selon la revendication 6 et éventuellement l'une des revendications 7 ou 8, **caractérisé en ce que** le fond des deux caissons partiels (2.1, 2.2) et du canal de transition (2.3) et/ou le couvercle (2.4) est revêtu avec un film de glissement (2.5) rembourré.

10. Chargeur selon l'une quelconque des revendications 1 à 9, **caractérisé en ce qu'**un évidement (8) pour l'accrochage de la bande chargeur derrière respectivement le premier obus (3.41) dans la bande chargeur est disposé sur le bord de l'ouverture de prélèvement (2.11) dans la paroi latérale supérieure du premier caisson partiel (2.1).

11. Arme de lancement d'obus comprenant un chargeur selon l'une quelconque des revendications 1 à 10, **caractérisée en ce que** le caisson (2) présente un évidement (9) dans la zone du canal de transition (2.3) sur la paroi latérale inférieure dans l'état monté entre le premier et le second caisson partiel (2.1, 2.2) et peut être monté sur l'affût (1.1) de telle sorte que le canal de transition (2.3) est situé au-dessous du canon de l'arme et que l'évidement (9) libère le passage du faisceau de visualisation pour une optique de visée (10) disposée au-dessous de l'arme.
